# EUROPÄISCHE PATENTSCHRIFT

(11) **EP 1 444 437 B1**
(45) Veröffentlichungstag und Bekanntmachung des Hinweises auf die Patenterteilung: **14.03.2007**
(21) Anmeldenummer: 02796540.9
(22) Anmeldetag: 02.11.2002
(51) Int. Cl.: F04B 15/02

(54) **MATERIALAUFGABEBEHÄLTER FÜR ZWEIZYLINDER-DICKSTOFFPUMPEN**
MATERIAL FEEDING CONTAINER FOR TWO-CYLINDER THICK MATTER PUMPS
RESERVOIR D'ALIMENTATION EN MATERIAU POUR POMPES A DEUX CYLINDRES POUR LIQUIDES EPAIS

(30) Priorität: 14.11.2001 DE 10155787
(43) Veröffentlichungstag der Anmeldung: 11.08.2004
(73) Patentinhaber: PUTZMEISTER Aktiengesellschaft, 72631 Aichtal (DE)
(72) Erfinder: HURR, Hellmut, 72760 Reutlingen (DE)
(74) Vertreter: Wolf, Eckhard
(86) Internationale Anmeldenummer: PCT/EP2002/012248
(87) Internationale Veröffentlichungsnummer: WO 2003/042535

(56) Entgegenhaltungen:
- DE-A- 2 814 845
- DE-A- 19 731 335
- US-A- 4 373 875
- PATENT ABSTRACTS OF JAPAN vol. 018, no. 594 (M-1703), 14. November 1994 (1994-11-14) & JP 06 221261 A (MITSUBISHI HEAVY IND LTD;OTHERS: 01), 9. August 1994 (1994-08-09)
- PATENT ABSTRACTS OF JAPAN vol. 010, no. 257 (M-513), 3. September 1986 (1986-09-03) & JP 61 083490 A (KYOKUTO KAIHATSU KOGYO CO LTD), 28. April 1986 (1986-04-28)

## Beschreibung

Die Erfindung betrifft einen Materialaufgabebehälter für Zweizylinder-Dickstoffpumpen der im Oberbegriff des Anspruchs 1 angegebenen Gattung.

Es sind Dickstoffpumpen dieser Art bekannt (EP-B 0 410 972 und DE 28 14 845), die eine nach oben weisende Materialzuführöffnung, zwei an einer Behälter-Stirnwand angeordnete, vorzugsweise mit einer Verschleißbrille versehene Förderzytinderöffnungen und eine im Behälterinneren angeordnete, eingangsseitig abwechselnd vor die Förderzylinderöffnungen verschwenkbare und ausgangsseitig in einer oberhalb der Förderzylinderöffnungen angeordneten Durchführungsöffnung der Behälterrückwand gelagerte und dort in ein von außen an die Behälterrückwand angeschlossenes Druckrohr mündende, die Gestalt eines S-Rohrs aufweisende Rohrweiche aufweisen. Die Reinigung und Wartung derartiger Behälter erfolgt üblicherweise von oben her durch die Materialzuführungsöffnung hindurch. Da im Behälterinneren zusätzlich ein Rührwerk angeordnet ist, ist der Aus- und Einbau der Rohrweiche über die Materialzuführungsöffnung mit Schwierigkeiten verbunden. Um diesen Nachteil zu vermeiden, wurde bereits vorgeschlagen, am Materialaufgabebehälter eine durch einen Verschlußdeckel verschließbare Wartungsöffnung vorzusehen, durch die hindurch das S-Rohr zugänglich ist. Die Wartungsöffnung ist dort in einer an die Stirnwand angrenzenden Seitenwand angeordnet. Dabei ist der Verschlußdeckel als mit einem Rückwerk bestücktes Seitenwandteil ausgebildet, so daß das Rückwerk beim Öffnen des Verschlußdeckels durch die betreffende Wartungsöffnung hindurch aus dem Behälterinneren herausbewegbar ist. Weiter ist es zu diesem Zweck bereits an sich bekannt (DE-A 197 31 335), ein in ihrer Gesamtheit abnehmbare Rückwand vorzusehen. Bei dieser Konstruktion leidet jedoch die Stabilität des Materialaufgabebehälters. Hinzu kommt, daß sich in der Nähe der abnehmbaren Rückwand unterhalb des S-Rohrs ein Totraum bildet, in dem sich Beton ansammeln kann, der über zusätzliche konstruktive Maßnahmen aus diesem Totraum herausbewegt werden muß.

Ausgehend hiervon liegt der Erfindung die Aufgabe zugrunde, die bekannten Materialaufgabebehälter der eingangs angegebenen Art dahingehend zu verbessern, daß eine einfache Wartung des Materialaufgabebehälters möglich und dennoch eine stabile Bauweise gewährleistet ist und Toträume im Behälterinneren vermieden werden.

Zur Lösung dieser Aufgabe werden die im Patentanspruch 1 angegebenen Merkmale vorgeschlagen. Vorteilhafte Ausgestaltungen und Weiterbildungen der Erfindung ergeben sich aus den abhängigen Ansprüchen.

Die erfindungsgemäße Lösung macht von dem Gedanken Gebrauch, daß die Wartungsöffnung durch einen mit einem umlaufenden Rand begrenzten Ausschnitt in der Rückwand gebildet ist und daß der Verschlußdeckel eine die Durchführungsöffnung für das S-Rohr aufweisende, senkrecht zur Schwenkachse des S-Rohrs ausgerichtete obere Deckelpartie und eine an diese im wesentlichen parallel zu einem schräg verlaufenden S-Rohrabschnitt nach unten anschließende, einen schrägen Bodenteil bildende untere Deckelpartie aufweist. Die Wartungsöffnung muß dabei groß genug sein, damit das S-Rohr hindurch paßt. Obwohl daher die Wartungsöffnung relativ groß ist, sorgt der umlaufende Rand für eine ausreichende Formstabilität. Eine weitere Verbesserung in dieser Hinsicht ergibt sich dadurch, daß der Verschlußdeckel aus zwei schräg zueinander ausgerichteten Deckelpartien bestehen. Die untere, schräg ausgerichtete Deckelpartie verläuft in geringem Abstand zum schrägen S-Rohrabschnitt, so daß das Entstehen von Toträumen, in denen sich Beton ablagern kann, weitgehend vermieden werden.

Eine vorteilhafte Ausgestaltung der Erfindung sieht vor, daß der umlaufende Rand der Wartungsöffnung eine obere Flanschpartie zum Anflanschen der oberen Deckelpartie aufweist, die eine senkrecht zur Schwenkachse ausgerichtete Ebene aufspannt, und an die sich nach unten hin eine untere Flanschpartie zum Anflanschen der unteren Deckelpartie anschließt, die eine im wesentlichen parallel zum schräg verlaufenden S-Rohrabschnitt ausgerichtete Ebene aufspannt.

Vorteilhafterweise sind auf der Außenseite der oberen Deckelpartie seitlich neben der Durchtrittsöffnung Elemente zur lösbaren Befestigung des Förderrohrs angeordnet. Dazu gehört ein Schwenklager, an dem das Förderrohr gegenüber der Durchführungsöffnung um eine vertikale Achse verschwenkbar ist, sowie eine Schraubbohrung oder ein Befestigungsbolzen zur Fixierung des vor die Durchtrittsöffnung geschwenkten Förderrohrs.

Im folgenden wird die Erfindung anhand eines in der Zeichnung in schematischer Weise dargestellten Ausführungsbeispiels näher erläutert. Es zeigen
- Fig. 1: eine Seitenansicht einer Autobetonpumpe mit rückwärtigem Materialaufgabebehälter;
- Fig. 2: den Materialaufgabebehälter nach Fig. 1 in schaubildlicher Explosionsdarstellung;
- Fig. 3: eine Seitenansicht des Materialaufgabebehälters mit Verschlußdeckel in teilweise geschnittener Darstellung;
- Fig. 4: eine Seitenansicht des Verschlußdeckels nach Fig. 3;
- Fig. 5a und b: je eine Außenansicht des Verschlußdeckels in Richtung der Ansichtspfeile A und B der Fig. 4.

Die Autobetonpumpe besteht im wesentlichen aus einem als LKW-Chassis ausgebildeten Fahrgestell 10 mit Führerhaus 12, einem im vorderen Teil des Fahrgestells 10 angeordneten Lagerbock 14, an welchem ein aus mehreren zusammenklappbaren Mastarmen 16 bestehender Verteilermast 18 um eine vertikale Achse 20 drehbar und eine horizontale Achse 22 schwenkbar gelagert ist, einem in der Nähe des rückwärtigen Endes des Fahrgestells 10 angeordneten Materialaufgabebhälter 24 und einer saugseitig an den Materialaufgabebehälter 24 angeschlossenen und druckseitig mit einer sich über den Verteilmast 18 erstreckenden Förderleitung 26 verbundenen Betonpumpe 28. Der Materialaufgabebehälter 24 weist eine schräg nach oben weisende, mit einem Gitterrost 29 abgedeckte Materialzuführungsöffnung 30 auf; die durch einen flanschartigen Öffnungsrand 32 begrenzt ist.

Der Materialaufgabebehälter 24 ist Bestandteil einer Zweizylinder Dickstoff pumpe 28, deren Förderzylinder 31 über Förderzylinderöffnungen 34 in der Stirnwand 36 an den Materialaufgabebehälter 24 angeschlossen sind. An der der Stirnwand 36 gegenüberliegenden Rückwand 38 des Materialaufgabebehälters ist ein Druckrohr 40 von außen her befestigbar, an das die Förderleitung 26 angeschlossen ist. Im Behälterinneren befindet sich eine als S-Rohr 42 ausgebildete Rohrweiche, die an ihrem ausgangsseitigen Ende 44 in einer im Bereich der Rückwand 38 angeordneten Durchführungsöffnung 46 gelagert ist und deren eingangsseitiges Ende 48 abwechselnd um die Achse 50 der Schwenkwelle 52 mit Hilfe eines Hydrozylinders 53 vor die beiden Förderzylinderöffnungen 34 verschwenkbar ist. Das S-Rohr 42 trägt an seinem eingangsseitigen Ende 48 einen Verschleißring 54, der auf einer im Bereich der Förderzylinderöffnungen angeordneten Verschleißbrille 55 verschiebbar ist.

In der Rückwand 38 des Materialaufgabebehälters befindet sich eine Wartungs- und Montageöffnung 56 für das S-Rohr 42. Die Wartungsöffnung 56 weist einen umlaufenden Rand 58 auf, an welchem ein Veschlußdeckel 60 mittels Flanschschrauben 62 befestigbar ist. Wie insbesondere aus Fig. 2 zu ersehen ist, ist die Wartungsöffnung 56 durch einen Durchbruch in der Rückwand 38 gebildet. Der Verschlußdeckel 60 weist eine die Durchführungsöffnung 46 für das S-Rohr 42 enthaltende, senkrecht zur Schwenkachse 50 des S-Rohrs 42 ausgerichtete obere Deckelpartie 64 und eine an diese im wesentlichen parallel zu einem schräg verlaufenden Rohrabschnitt 66 nach unten anschließende, einen schrägen Bodenteil bildende untere Deckelpartie 68 auf. Dementsprechend weist der umlaufende Rand 58 der Wartungsöffnung 56 eine obere Flanschpartie 70 zur Aufnahme der oberen Deckelpartie 64 auf, die eine senkrecht zur Schwenkachse 50 ausgerichtete Ebene aufspannt und an die sich nach unten hin eine untere Flanschpartie 72 zum Anflanschen der unteren Deckelpartie 68 anschließt, die eine im wesentlichen parallel zum schräg verlaufenden S-Rohrabschnitt 66 ausgerichtete Ebene aufspannt. Die untere Deckelpartie 68 ist auf ihrer Außenseite mit strahlenförmig in Richtung Flanschschrauben 62 weisenden Verstärkungsrippen 74 versehen, die dafür sorgen, daß die beim Vorbeischwenken des schrägen Rohrabschnitts 66 über den im Materialaufgabebehälter 24 befindlichen Beton einwirkenden Kräfte verformungsfrei aufgenommen werden können.

Zur Befestigung des Druckrohrs 40 sind an der Außenseite der oberen Deckelpartie 64 seitlich neben der Durchführungsöffnung 46 Befestigungselemente angeordnet, die auf der einen Seite als Lagerlappen 76 eines Schwenklagers mit vertikaler Schwenkachse und auf der anderen Seite als Schraubbohrung 78 zur Fixierung des vor die Durchführungsöffnung 46 geschwenkten Druckrohrs 40 ausgebildet sind.

Zusammenfassend ist folgendes festzuhalten: Die Erfindung bezieht sich auf einen Materialaufgabebehälter für Zweizylinder-Dickstoffpumpen. Der Materialaufgabebehälter 24 weist eine nach oben gerichtete Materialzuführöff nung 30, zwei an einer Behälterstirnwand 36 angeordnete Förderzylinderöffnungen 34 und eine im Behälterinneren angeordnete, mit ihrem eingangsseitigen Ende 48 abwechselnd vor die Förderzylinderöffnungen 34 verschwenkbare und ausgangsseitig in einer oberhalb der Förderzylinderöffnungen angeordneten Durchführungsöffnung 46 der Behälterrückwand 38 gelagerte, die Gestalt eines S-Rohrs 42 aufweisende Rohrweiche auf. An die Außenseite der Behälterrückwand 38 ist ein Druckrohr 40 angeschlossen, in welches das S-Rohr 42 mit seinem ausgangsseitigen Ende 44 mündet. Erfindungsgemäß ist an der Rückwand 38 eine Wartungsöffnung 56 angeordnet, die durch einen mit einem umlaufenden Rand 58 begrenzten Durchbruch gebildet ist. Die Wartungsöffnung 56 ist mit einem Verschlußdeckel 60 verschließbar, der eine die Durchführungsöffnung 46 für das S-Rohr 42 enthaltende, senkrecht zur Schwenkachse 50 des S-Rohrs 42 ausgerichtete obere Deckelpartie 64 und eine an diese im wesentlichen parallel zu einem schräg verlaufenden S-Rohrabschnitt 66 nach unten anschließende, einen schrägen Bodenteil bildende untere Deckelpartie 68 aufweist.

## Patentansprüche

1. Materialaufgabebehälter für Zweizylinder-Dickstoffpumpen mit einer nach oben weisenden Materialzuführöffnung (30), mit zwei an einer Behälterstimwand (36) angeordneten, vorzugsweise mit einer Verschleißbrille versehenen Förderzylinderöffnungen (34), mit einer im Behälterinneren angeordneten, eingangsseitig abwechselnd vor die Förderzylinderöffnungen (34) verschwenkbaren, ausgangsseitig in einer oberhalb der Förderzylinderöffnungen angeordneten Durchführungsöffnung (46) der Behälterrückwand (38) gelagerten und dort in ein von außen an die Behälterrückwand angeschlossenes Druckrohr (40) mündenden, die Gestalt eines S-Rohrs (42) aufweisenden Rohrweiche und mit mindestens einer durch einen Verschlußdeckel (60) verschließbaren Wartungsöffnung (56), **dadurch gekennzeichnet, daß** die Wartungsöffnung (56) durch einen mit einem umlaufenden Rand (58) begrenzten Durchbruch in der Rückwand (38) gebildet ist, und daß der Verschlußdeckel (60) eine die Durchführungsöffnung (46) für das S-Rohr (42) enthaltende, senkrecht zur Schwenkachse (50) des S-Rohrs (42) ausgerichtete obere Deckelpartie (64) und eine an diese im wesentlichen parallel zu einem schräg verlaufenden S-Rohrabschnitt (66) nach unten anschließende, einen schrägen Bodenteil bildende untere Deckelpartie (68) aufweist.

2. Materialaufgabebehälter nach Anspruch 1, **dadurch gekennzeichnet, daß** der umlaufende Rand (58) der Wartungsöffnung (56) eine obere Flanschpartie (70) zum Anflanschen der oberen Deckelpartie (64) aufweist, die eine senkrecht zur Schwenkachse (50) des S-Rohrs (42) ausgerichtete Ebene aufspannt und an die sich nach unten hin eine untere Flanschpartie (72) zum Anflanschen der unteren Deckelpartie (68) anschließt, die eine im wesentlichen parallel zum schräg verlaufenden S-Rohrabschnitt (66) ausgerichtete Ebene aufspannt.

3. Materialaufgabebehälter nach Anspruch 1 oder 2, **dadurch gekennzeichnet, daß** auf der Außenseite der oberen Deckelpartie (64) seitlich neben der Durchführungsöffnung (46) Elemente zur lösbaren Befestigung des Druckrohrs (40) angeordnet sind.

4. Materialaufgabebehälter nach Anspruch 3, **dadurch gekennzeichnet, daß** ein Teil der Befestigungselemente als Schwenklager (76) ausgebildet ist, an dem das Druckrohr (40) gegenüber der Durchführungsöffnung (46) um eine vertikale Achse verschwenkbar ist.

5. Materialaufgabebehälter nach Anspruch 4, **dadurch gekennzeichnet, daß** eines der Befestigungselemente als Schraubbohrung (78) oder als Befestigungsbolzen zur Fixierung des vor die Durchführungsöffnung (46) geschwenkten Druckrohrs (40) ausgebildet ist.

6. Materialaufgabebehälter nach einem der Ansprüche 1 bis 5, **dadurch gekennzeichnet, daß** auf der Außenseite der unteren Deckelpartie (68) strahlenförmig in Richtung Deckelrand hin ausgerichtete Verstärkungsrippen (74) angeordnet sind.

## Claims

1. Material feeding container for two-cylinder thick matter pumps, with an upwardly oriented material input opening (30), two feed cylinder openings (34) arranged in the front wall (36) of the container and preferably equipped with a friction gasket, and a transfer tube having the shape of an S-tube (42), which is arranged inside the container with its input end (48) swiveling in an alternating manner in front of the feed cylinder openings (34) and mounted on the output side in a feed-through opening (46) of the rear wall (38) of the container that is arranged above the feed cylinder openings and in communication with a pressure pipe (40) is connected to the outer side of the rear wall (38) of the container, the output side (44) of the S-pipe (42) communicating with said pressure pipe, thereby **characterized**, **that** a maintenance opening (56) is arranged on the rear wall (38), which is formed by an opening defined by _ a peripheral edge (58), that the maintenance opening (56) can be closed with a cover plate (60), which has a top cover plate part (64) that is oriented perpendicular to the swiveling axis (50) of the S-pipe (42) and includes the feed-through opening (46) for the S-pipe (42) and a bottom cover plate part (68) that forms an inclined bottom part and that is connected to said top part substantially parallel to an S-pipe segment (66) extending obliquely downward.

2. Material feeding container according to claim 1, thereby **characterized**, **that** the peripheral edge (58) of the service opening includes an upper flange part (70) for flange connecting to the upper cover plate part (64), which is oriented in a plane perpendicular to the pivot axis (50) of the S-pipe (42) and which joins below a lower flange part (72) for flange connection to the lower cover plate part (68), which is oriented in a plane substantially parallel to the diagonally extending S-pipe segment (66).

3. Material feeding container according to claim 1 or 2, thereby **characterized**, **that** on the outer side of the upper cover plate part (64), towards the side besides the through-feed opening (42) elements are provided for the releasable attachment of the pressure pipe (40).

4. Material feeding container according to claim 3, thereby **characterized**, **that** a part of the securing element is a pivot mount (76), on which the pressure pipe (40) is able to pivot relative to the through-feed opening (46) about a vertical axis.

5. Material feeding container according to claim 4, thereby **characterized**, **that** one of the securing elements is a screw-hole (78) or a securing bolt for securing the pressure pipe (40) when pivoted into place in front of the through-feed opening (46).

6. Material feeding container according to one of claims 1 through 5, thereby **characterized**, **that** reinforcing ribs (74) radiating in the direction of the cover edge are provided on the outside of the lower cover plate (68).

## Revendications

1. Réservoir d'alimentation en matière pour pompes à matériaux épais équipées de deux cylindres, comprenant un orifice (30) de déversement de matière, orienté vers le haut ; deux orifices (34) associés à des cylindres refouleurs, situés sur une paroi frontale (36) du réservoir et dotés d'une lunette d'usure ; un sélecteur tubulaire revêtant la forme d'une tubulure en S (42), qui est logé dans l'espace interne du réservoir, peut pivoter en alternance devant les orifices (34) des cylindres refouleurs, côté entrée, et est monté, côté sortie, dans un orifice de passage (46) pratiqué dans la paroi postérieure (38) du réservoir et situé au-dessus desdits orifices des cylindres refouleurs, ledit sélecteur débouchant, dans cette zone, dans un tube de pression (40) raccordé de l'extérieur à ladite paroi postérieure du réservoir ; et au moins un orifice de maintenance (56) pouvant être obturé par un couvercle obturateur (60), **caractérisé par le fait que** ledit orifice de maintenance (56) est matérialisé par une perforation façonnée dans la paroi postérieure (38) et délimitée par un rebord périphérique (58) ; et **par le fait que** ledit couvercle obturateur (60) comprend une partie supérieure (64) englobant l'orifice (46) de passage de la tubulure en S (42) et orientée perpendiculairement à l'axe de pivotement (50) de ladite tubulure en S (42), et une partie inférieure (68) donnant naissance à une partie de fond inclinée et se rattachant vers le bas, à la partie précitée, pour l'essentiel parallèlement à un tronçon tubulaire en S (66) s'étendant à l'oblique.

2. Réservoir d'alimentation en matière, selon la revendication 1, **caractérisé par le fait que** le rebord périphérique (58) de l'orifice de maintenance (56) comprend une partie supérieure de bridage (70) qui est affectée au bridage de la partie supérieure (64) du couvercle, sous-tend un plan orienté perpendiculairement à l'axe de pivotement (50) de la tubulure en S (42) et à laquelle se rattache, vers le bas, une partie inférieure de bridage (72) destinée au bridage de la partie inférieure (68) du couvercle et sous-tendant un plan orienté, pour l'essentiel, parallèlement au tronçon tubulaire en S (66) s'étendant à l'oblique.

3. Réservoir d'alimentation en matière, selon la revendication 1 ou 2, **caractérisé par le fait que** des éléments sont disposés à la face extérieure de la partie supérieure (64) du couvercle, à côté de l'orifice de passage (46), en vue de la fixation libérable du tube de pression (40).

4. Réservoir d'alimentation en matière, selon la revendication 3, **caractérisé par le fait qu'**une partie des éléments de fixation est réalisée sous la forme d'un palier de pivotement (76) sur lequel le tube de pression (40) peut pivoter, autour d'un axe vertical, vis-à-vis de l'orifice de passage (46).

5. Réservoir d'alimentation en matière, selon la revendication 4, **caractérisé par le fait que** l'un des éléments de fixation est réalisé sous la forme d'un trou de vissage (78) ou d'un boulon de fixation, en vue de la consignation à demeure du tube de pression (40) animé d'un pivotement devant l'orifice de passage (46).

6. Réservoir d'alimentation en matière, selon l'une des revendications 1 à 5, **caractérisé par le fait que** des nervures de renforcement (74), orientées en direction du bord du couvercle sous la forme de rayons, sont disposées sur la face extérieure de la partie inférieure (68) dudit couvercle.
